# EUROPÄISCHE PATENTSCHRIFT

(11) **EP 2 397 244 B1**
(45) Veröffentlichungstag und Bekanntmachung des Hinweises auf die Patenterteilung: **04.07.2012**
(21) Anmeldenummer: 11002487.4
(22) Anmeldetag: 25.03.2011
(51) Int. Cl.: B21J 13/10, B21K 1/76, B21J 9/12, B21J 9/02, B21J 9/20

(54) **Beschickungsvorrichtung für eine Büchsenaufweitvorrichtung für gelochte Büchsenrohlinge aus z.B. Stahl und Verfahren zum Schmieden gelochter Büchsenrohlinge**
Charging device for a bush widening device for perforated socket blanks made out of steel, for example, and method of forging perforated socket blanks
Dispositif d'alimentation pour un dispositif d'élargissement de buses pour ébauches de buses perforées, par exemple en acier, et procédé de forgeage d'ébauches de buses perforées

(30) Priorität: 15.06.2010 DE 202010009094 U
(43) Veröffentlichungstag der Anmeldung: 21.12.2011
(73) Patentinhaber: Brighton Equipment Corporation Limited, Hoi Chak Street, Quarry Bay Hong Kong (CN)
(72) Erfinder: Gröne, Siegfried, 40213 Düsseldorf (DE)
(74) Vertreter: Beyer, Rudi

(56) Entgegenhaltungen:
- WO-A1-2009/146715
- DE-A1- 3 126 120
- JP-A- 53 135 855

## Beschreibung

Die Erfindung betrifft eine Beschickungsvorrichtung für eine Büchsenaufweitvorrichtung für gelochte Büchsenrohlinge.

Des weiteren betrifft die Erfindung ein Verfahren zum Schmieden gelochter Büchsenrohlinge.

### Stand der Technik

Aus der WO 2009/146715 A1 ist eine Büchsenaufweitvorrichtung vorbekannt, bei welcher ein gelochter Büchsenrohling über einen innen durch ein Kühlmittel kühlbaren Schmiededorn aufstülpbar und auf Auflagerollen aufsetzbar und durch mindestens ein seitlich angeordnetes, intermittierend motorisch, zum Beispiel hydraulisch, antreibbares Umformwerkzeug nach intermittierendem Drehen des Büchsenrohlings um seine Längsachse an seiner Außenseite abschnittsweise verformbar ist und sich dabei innen an dem Schmiededorn abstützt. Mit der vorbekannten Büchsenaufweitvorrichtung lassen sich zum Beispiel Büchsenrohlinge mit Stückgewichten von vielen hundert Tonnen, zum Beispiel zwischen 200 und 600 Tonnen, vorzugsweise etwa 400 Tonnen, einem Durchmesser von 3000 bis 10000 mm, vorzugsweise 8000 mm, und Gesamthöhen von einem bis neun Metern, vorzugsweise drei bis sechs Metern Gesamthöhe durch abschnittsweises Umformen an der Außenseite bearbeiten und Schmieden. Hierbei wird der Büchsenrohling über den Schmiededorn mittels eines Krans auf Auflagerollen aufgesetzt. Nach dem Schließen des Gegenhalters wird dann mit dem partiellen Schmieden begonnen. Nach jedem Hub schieben Zentrierrollen den Büchsenrohling etwas vom Schmiededorn weg und drehen den Büchsenrohling um ein geringes Winkelmaß in seiner Längsachse weiter, bevor der nächste Schmiedehub ausgeführt wird. Der Dorn wird um den gleichen Winkel gedreht. Hierzu können Lasermeßsysteme die Zentrierrollen in die richtige Arbeitsposition bewegen. Der taktweise Wechsel beim Schmieden und damit das partielle Schmieden soll sehr schnell, zum Beispiel zwischen 30 und 90 Hüben, vorzugsweise zwischen 40 und 60 Hüben pro Minute, erfolgen. Auch lassen sich konische Rohlinge zu zylindrischen Büchsen weiten und dabei die Höhe der Büchse auch vergrößern.

Bekannt ist es auch, große Ringwalzwerke einzusetzen. Die Investitionskosten hierfür sind sehr hoch. Bei relativ geringen Stückzahlen rechnen sich oftmals die Investitionskosten für derartige Ringwalzwerke nicht. Die Büchse kann nicht gelängt werden. Das Gefüge ist innen in der Mitte nicht akzeptabel.

Aus der DE 31 26 120 A1, welche die Basis für den Oberbegriff des Anspruchs 1 bildet, ist ein Drehtisch-Manipulator an Ringschmiedepressen mit einer horizontalen Schmiedepresse mit Schmiededorn vorbekannt, um Ringe oder Büchsen herstellen zu können. Über die Presse selbst erfolgen keine näheren Angaben.

Die EP 0 524 815 A zeigt eine Vorrichtung, die in eine vertikale Presse eingesetzt werden kann. Die hydraulische Energie wird auf die horizontalen Zylinder der Vorrichtung umgeleitet, um dann die Büchse aufzuweiten.

Die DE 24 20 921 A1 ist nicht geeignet, partiell zu schmieden, um den Schmiedegrad des Gefüges zu beeinflussen, Konizitäten zu beseitigen und die Büchse zu profilieren.

Aus der DE 24 34 587 A1 ist eine Maschine zum Aufweiten geschmiedeter Ringrohlinge vorbekannt.

### Aufgabe

Der Erfindung liegt die Aufgabe zugrunde, eine Beschickungsvorrichtung für eine Büchsenaufweitvorrichtung zu schaffen, die ein sehr genaues Positionieren des jeweiligen gelochten Büchsenrohlings und damit ein genaues und flexibles Umformen/Schmieden des Büchsenrohlings ermöglicht.

Des weiteren liegt der Erfindung die Aufgabe zugrunde, ein Verfahren zum Schmieden von außerordentlich großen und schweren Büchsenrohlingen zu schaffen.

### Lösung der Aufgabe betreffend die Beschickungsvorrichtung

Die Aufgabe wird durch eine Beschichungsvorrichtung gemäß Anspruch 1 gelöst. Weitere vorteilhafte Ansgestaltungen der Erfindung sind in den Unteransprüchen 2 bis 14 definiert.

### Einige Vorteile

Eine erfindungsgemäße Beschickungsvorrichtung ist unabhängig von der eigentlichen Büchsenaufweitvorrichtung bzw. Schmiedepresse und damit flexibel zu handhaben. Die Beschickungsvorrichtung nimmt das Gewicht des Büchsenrohlings auf, transportiert ihn in die Schmiedepresse und aus dieser hinaus und weist auch Lagerböcke mit vorzugsweise drei beabstandeten, in vertikaler Richtung in entgegengesetzten Richtungen motorisch hubbewegliche und motorisch drehbare Auflagevorrichtungen auf. Die Bewegung und damit Ansteuerung dieser Auflagevorrichtungen ist in eine CNC-Steuerung ebenso wie sämtliche Antriebe des Umformwerkzeuges oder der Umformwerkzeuge und der Beschickungsvorrichtung einbezogen, so dass ein programmiertes, sehr genaues Arbeiten möglich ist. Durch die vorzugsweise drei beabstandeten Auflagevorrichtungen lässt sich durch die CNC-Steuerung eine sehr genaue Einjustierung des Büchsenrohlings, im Bedarfsfalle nach jedem Schmiedehub, erzielen, so dass mit großer Genauigkeit in Umfangs- und/oder Längsachsrichtung des Schmiedehubes ein genaues Schmieden mit engen Toleranzen möglich ist.

Besonders vorteilhaft ist es, wenn bei der grundsätzlichen Lösung wie sie auch in Patentanspruch 2 beschrieben ist, die Auflagevorrichtungen und deren motorische Antriebe drehbeweglich antreibbar sind. Auf diese Weise lässt sich der Büchsenrohling durch die Auflagevorrichtung um ein bestimmtes Winkelmaß in seiner Umfangsrichtung drehen. Die Auflagevorrichtungen können dann abgesenkt werden, so dass der Büchsenrohling auf entsprechenden Lagervorsprüngen, Wänden oder dergleichen zur Auflage kommt. Die Auflagevorrichtungen können dann um einen gewissen Winkelbetrag zurückgedreht werden, werden dann ausgefahren, um den Büchsenrohling anzuheben, so dass nach dem nächsten Schmiedevorgang abermals der Büchsenrohling im Bedarfsfalle um ein gewisses Winkelmaß weitergedreht werden kann und so fort.

Patentanspruch 3 beschreibt Exzenterantriebe für die Auflagevorrichtungen bei grundsätzlich gleichem Lösungsvorgang.

Die Beschickungsvorrichtung nach Patentanspruch 4 ermöglicht eine stabile, aber genaue Ausrichtung des Büchsenrohlings.

Bei der Ausführungsform nach Patentanspruch 5 sind beiderseits einer der hubbeweglichen Auflagevorrichtungen leistenartige und parallel zueinander angeordnete Laufauflagewände vorgesehen, während zwei weitere in Eckpunkten eines Dreiecks angeordnete Lagerböcke neben leistenförmigen Auflagewänden angeordnet sind. Diese Auflagewände dienen zur Aufnahme des Büchsenrohlings nach dem Absenken der Auflagevorrichtung, um zum Beispiel die Auflagevorrichtungen um ein gewisses Winkelmaß zurückzudrehen.

Besonders vorteilhaft ist es, wenn gemäß Patentanspruch 6 die Peripherie des Büchsenrohlings durch mindestens zwei Lasermessvorrichtungen vermessen wird, um den Büchsenrohling genau auf den Auflagevorrichtungen auszurichten, insbesondere seine senkrechte Lage genau zu bestimmen, damit ein möglichst genaues Schmieden in der gewünschten Art und Weise möglich ist. Die Messwerte werden als Signale in eine CNC-Steuerung elektrisch einbezogen und die Antriebe der Auflagevorrichtungen entsprechend angesteuert. Die Messwerte können aber auch zum Ansteuern des Schmiedewerkzeuges oder der Schmiedewerkzeuge herangezogen werden, damit zum Beispiel unterschiedlich dicke Wandbereiche entsprechend öfter oder mit entsprechend größerer Energie verformt werden.

Weiterhin ist besonders vorteilhaft eine Ausführungsform gemäß Patentanspruch 7. Die Beschickungsvorrichtung ist hier als Wagen ausgebildet und läuft auf Rädern oder Rollen, die zwangsgeführt, insbesondere auf Schienen, verfahrbar angeordnet sein können. Dadurch lassen sich die Büchsenrohlinge entsprechend leicht in die Schmiedevorrichtung einfahren, aber auch aus dieser wieder entfernen, um sie zum Beispiel einem Ofen zuzuführen, in dem sie nach einer gewissen Schmiedezeit weiter erhitzt werden.

Gemäß Patentanspruch 8 sind die Lasermessvorrichtungen um einen spitzen Winkel, vorzugsweise um einen Winkel von 90 Grad über den Umfang des Büchsenrohlings verteilt angeordnet und nehmen in vertikaler Richtung Messwerte am Büchsenrohling auf, die an die CNC-Steuerung weitergeleitet werden. Dies ermöglicht eine genaue vertikale Ausrichtung des Büchsenrohlings auf den Auflagevorrichtungen.

Vorteilhafterweise liegen die Mittelpunkte der Auflagevorrichtungen in den Eckpunkten eines gleichschenkligen Dreiecks - Patentanspruch 9, während die Mittelpunkte der Hubzylinder der Auflagevorrichtungen bei der Ausführungsform nach Patentanspmch 10 in den Eckpunkten eines gleichseitigen Dreiecks angeordnet sind.

Weiterhin ist es besonders vorteilhaft, dass bei der Ausführungsform nach Patentanspruch 11 die Hubzylinder der Auflagevorrichtungen so durch die CNC-Steuerung gesteuert werden, dass sie entsprechend dem Wachstum des Durchmessers des Büchsenrohlings motorisch ihre horizontale Position anpassen, damit der Büchsenrohling stets sicher und zuverlässig gestützt wird und seine passgenaue vertikale Position beibehält.

Gemäß Patentanspruch 12 arbeiten die Auflagevorrichtungen, insbesondere drei Auflagevorrichtungen mit ihren Auflageflächen oder Auflagepunkten als ein translatorisches Hubbalkensystem, bei dem der Hub stufenlos über die CNC-Steuerung vorwählbar ist. Die entsprechenden Signale können in der Software der CNC-Steuerung abgelegt sein.

Weiterhin ist es besonders vorteilhaft, dass gemäß Patentanspruch 13 die Auflageflächen oder Auflagepunkte der Auflagevorrichtung beim Schmieden horizontal freibeweglich sind, um nach jedem Schmiedehub den Büchsenrohling automatisch in die richtige Position zurückzuführen. Die hierzu erforderliche Ansteuerung der Antriebe der Auflagevorrichtungen kann durch die CNC-Steuerung vorgenommen werden.

Bei der Ausführungsform gemäß Patentanspruch 14 wird durch das Ausrichtnivellieren der Hubzylinder die Stimflächenposition des Schmiederohlings erfasst.

### Lösung der Aufgabe betreffend das Verfahren

Diese Aufgabe wird durch ein Verfahren gemäß Anspruch 15 gelöst.

### Einige Vorteile

Das erfindungsgemäße Verfahren ermöglicht ein sehr genaues und effizientes Schmieden gelochter Büchsenrohlinge, insbesondere die Reduktion von Rüst- und Totzeiten beim Beschickungsvorgang.

Die sich aus diesen Ansprüchen ergebenden vorteilhaften Eigenschaften und Wirkungen ergeben sich aus der nachfolgenden Beschreibung der Zeichnung, in der die Erfindung - teils schematisch - beispielsweise veranschaulicht ist. Es zeigen:
- Fig. 1: eine Büchsenaufweitvorrichtung gemäß der Erfindung in perspektivi- scher Ansicht unter einem spitzen Blickwinkel;
- Fig. 2: die aus Fig. 1 ersichtliche Aufweitvorrichtung aus einem anderen Blickwinkel;
- Fig. 3: ebenfalls die aus den Fig. 1 und 2 ersichtliche Aufweitvorrichtung, aber- mals unter einem anderen Blickwinkel;
- Fig. 4: eine Beschickungsvorrichtung mit einem darauf angeordnetem Büchsenrohling mit Schmiededorn und CNC-Steuerungsmitteln, in per- spektivischer Darstellung;
- Fig. 5: eine Beschickungsvorrichtung, in perspektivischer Darstellung, ohne Schmiededorn und ohne Büchsenrohling;
- Fig. 6: eine Draufsicht zu Fig. 5;
- Fig. 7: die Beschickungsvorrichtung aus Fig. 4, teils in der Seitenansicht, teils im Längsschnitt;
- Fig. 8: die Beschickungsvorrichtung mit Schmiededorn und Teilen der Aufweitvorrichtung, teils im Schnitt;
- Fig. 9: eine Einzelheit aus einer Beschickungsvorrichtung, teils im Schnitt und
- Fig. 10: eine teilweise Draufsicht zu Fig. 9.

In der Zeichnung ist die Erfindung in Anwendung auf eine als Schmiedepresse ausgebildete Büchsenaufweitvorrichtung dargestellt, die das Bezugszeichen 1 trägt.

Der Büchsenaufweitvorrichtung 1 kann mittels einer insgesamt mit dem Bezugszeichen 2 bezeichneten wagenartigen Beschickungsvorrichtung ein Büchsenrohling 3 zugeführt, aber auch aus der Büchsenaufweitvorrichtung 1 wieder abtransportiert werden.

Der Büchsenrohling 3 kann zum Beispiel aus Stahl bestehen und wird in Schmiedehitze von bei Stahl über 1200 Grad C° der Büchsenaufweitvorrichtung 1 zugeführt und verbleibt in der Büchsenaufweitvorrichtung 1 eine gewisse Zeit, zum Beispiel ein bis zwei Stunden und wird dann wieder durch die Beschickungsvorrichtungsvorrichtung 2 weggefördert, zum Beispiel zu einem Ofen gebracht, wo er erneut auf Schmiedetemperatur erhitzt wird. In anderen Öfen können andere Büchsenrohlinge 3 in der Zwischenzeit aufgeheizt werden, die abwechselnd derselben Büchsenaufweitvorrichtung 1 oder einer Mehrzahl oder Vielzahl von Büchsenaufweitvorrichtungen 1, die in derselben Halle oder in anderen Hallen neben- und/oder hintereinander angeordnet sind, mittels wagenartiger Beschickungsvorrichtungen 2 zugeführt werden.

Deshalb können nicht nur eine, sondern auch mehrere wagenartige Beschickungsvorrichtungen 2 für ein und dieselbe Büchsenaufweitvorrichtung 1 oder für mehrere Büchsenaufweitvorrichtungen 1 vorgesehen sein (nicht dargestellt).

Der Büchsenrohling 3 ist bei der dargestellten Ausführungsform innen und außen zylindrisch oder konisch abgesetzt oder profiliert ausgebildet, besitzt somit innen eine ihn durchdringende, in der Zeichnung idealisiert gezeichnete Lochung 4, die auch von der zylindrischen Form im Ausgangsstadium mehr oder weniger stark abweichen kann und in die ein Schmiededorn 5 von oben mittels eines nicht dargestellten Krans oder sonstigen Manipulators, einsetzbar ist, der oben und unten durch entsprechende Lager 6 und 7 oder Gegenhalter arretiert und zentriert gehalten ist. Der Schmiededorn 5 weist einen ihn durchsetzenden Längskanal 8 auf, durch den Kühlmittel, insbesondere Kühlwasser, durch eine nicht dargestellte Pumpe hindurchgefördert wird.

Bei 9 ist ein Schmiedesattel dargestellt, der über geeignete, zum Beispiel hydraulisch betätigte Antriebe 10 und 11 in Richtung X, Y, also auf die Peripherie des Büchsenrohlings 3, angetrieben wird und diesen entsprechend verformt. In der Zeichnung ist lediglich ein als Schmiedesattel 9 ausgebildetes Schmiedewerkzeug oder Umformwerkzeug dargestellt. Es können aber auch mehrere derartige Schmiedewerkzeuge 9 über- und/oder in Umfangsrichtung des Büchsenrohlings 3 nebeneinander angeordnet sein, die gemeinsam oder abwechselnd intermittierend von den Antrieben 10 und 11 angetrieben werden und den Büchsenrohling 3 entsprechend verformen und schmieden. Sowohl der Büchsenrohling 3 als auch vorzugsweise der Schmiededorn 5 sind um ihre Längsachse im Bedarfsfalle drehbar und auch in Richtung X bzw. Y verstellbar und in der Längsachse arretierbar angeordnet.

Die Antriebe 10 und 11 können als Hydraulikantriebe ausgebildet sein, die abwechselnd beidseitig durch ein geeignetes Druckmedium, insbesondere durch ein hydraulisches Druckmedium, gesteuert antreibbar sind.

Mit 12 ist ein Rahmen oder ein Fundament für die als Schmiedepresse ausgebildete Büchsenaufweitvorrichtung bezeichnet, der fest auf einem geeigneten weiteren Fundament, zum Beispiel aus Schwingbeton, Beton oder dergleichen, ruht (nicht dargestellt).

Die wagenartige Beschickungsvorrichtung 2 weist mehrere oder eine Vielzahl von Rädern oder Rollen 13 auf, von denen auf beiden Seiten der Beschickungsvorrichtung mehrere Radsätze in Richtung X bzw. Y mit Abstand mit ihren Achsen hintereinander angeordnet sind, so dass die wagenartige Beschickungsvorrichtung 2 große Büchsenrohlinge von zum Beispiel 200 bis 800 Tonnen, vorzugsweise 200 bis 600 Tonnen Ausgangsgewicht, im schmiedewarmen Zustand tragen und fördern kann. Die Radsätze oder Räder 13 können auf Schienen, die im nicht dargestellten Fabrikhallenboden oder auf Profilträgern verlegt sind, zwangsgeführt angeordnet sein (gleichfalls nicht dargestellt).

Wie aus der Zeichnung, insbesondere aus den Fig. 4, 5, 6 sowie 7 und 8 ersichtlich ist, besteht die wagenförmige Bestückungsvorrichtung 2 aus einem rahmenartigen Untergestell 14, dem symmetrisch zu seiner in Richtung X bzw. Y gerichteten Längsachse 15 parallel zueinander verlaufende als Werkstückaufnahme ausgebildete Auflagewände 16 und 17 zugeordnet sind, die mit der nach außen gekehrten Stirnseite 18 der wagenartigen Beschickungsvorrichtung 2 enden und mit dieser fluchten können.

An diese Auflagewände 16 und 17 schließen sich abgesetzte, ebenfalls als Werkstückaufnahmen ausgebildete Auflagewände 21 bzw. 22 an, deren nach oben gekehrte Oberflächen ebenfalls in einer gleichen horizontalen Ebene liegen, wobei die Längsachsen 19, 20 dieser Auflagewände 21 und 22 jeweils einen spitzen Winkel α bzw. β mit der Längsachse 15 der waagenartigen Beschickungsvorrichtung 2 bilden. Die nach oben gekehrten Stirnseiten der als Auflagekonstruktion ausgebildeten Auflagewände 21 und 22 liegen in der gleichen horizontalen Ebene und können in der gleichen horizontalen Ebene wie die oberen Stirnseiten der Auflagewände 16 und 17 angeordnet sein.

Zwischen den als Werkstückaufnahme dienenden Auflagewänden 16 und 17 ist eine Schienenführung 23, 24 angeordnet, die zur Längs- und Zwangsführung einer Auflagevorrichtung 25 dient, die durch einen motorischen Antrieb 26 in Richtung der Längsachse 15 der wagenförmigen Beschickungsvorrichtung 2 verstellbar und arretierbar angeordnet ist. Dieser motorische Antrieb 26 ist vorliegend als Werkstückpositionier- und Linearzylinder ausgebildet und besteht aus einer Kolben-Zylinder-Einheit, deren Kolben abwechselnd beidseitig durch ein geeignetes Druckmittel, zum Beispiel hydraulisch, von einer Hydraulikquelle (nicht dargestellt) gesteuert beaufschlagbar ist.

Der Auflagevorrichtung 25 ist ebenfalls eine Kolben-Zylinder-Einheit zugeordnet, die in vertikaler Richtung, mithin in entgegengesetzten Richtungen hubbeweglich und in der jeweils gewünschten Hubstellung auch arretierbar ist. Diese Kolben-Zylinder-Einheit wird ebenfalls durch ein geeignetes Druckmittel, insbesondere mittels Hydraulikflüssigkeit abwechselnd beidseitig beaufschlagt. Das Druckmittel wird von einer ebenfalls nicht dargestellten Druckmittelquelle herbeigefördert, zum Beispiel von einem Pumpenaggregat (gleichfalls nicht dargestellt). Die Energiezufuhr erfolgt über eine nicht dargestellte Energieschleppkette.

Des weiteren ist die Auflagevorrichtung 25 mit einem motorischen Dreh- oder Schwenkantrieb 27 versehen, der mit einem Dreh- und Aufnahmeschlitten 28 verbunden ist und bei einem Exzenterantrieb 29 über ein Gelenk 30 mit einem Exzenterhebel 31 gelenkbeweglich gekuppelt ist.

Bei 32 ist ein motorischer Antrieb für die wagenförmige Beschickungsvorrichtung 2 vorgesehen, der vorliegend ebenfalls als Kolben-Zylinder-Einheit ausgebildet ist, dessen Kolben abwechselnd beidseitig durch geeignetes Druckmittel, vornehmlich durch Hydraulikdruck, von einer geeigneten Druckmittelquelle zu beaufschlagen ist, um die Beschickungsvorrichtung 2 in Richtung X bzw. Y zu verfahren und in der jeweils gewünschten Stellung auch zu arretieren.

Statt einer Kolben-Zylinder-Einheit für den motorischen Antrieb 32 können auch andere geeignete motorische Antriebe, zum Beispiel ein geeigneter Linearmotor, ein Spindeltrieb oder dergleichen, in Betracht kommen.

Wie besonders deutlich aus Fig. 5 hervorgeht, ist zwischen Rahmenteilen des rahmenartigen Untergestells 14 und den Auflagewänden 21 und 22 symmetrisch auf beiden Seiten der Längsachse 15 je eine weitere Auflagevorrichtung 33 bzw. 34 angeordnet, die z. B. identisch wie die Auflagevorrichtung 25 ausgebildet ist. Jeder dieser Auflagevorrichtungen 33 und 34 ist ebenso wie der Auflagevorrichtung 25 jeweils ein motorischer Antrieb 35 bzw. 36 zugeordnet, die vorliegend ebenfalls als Kolben-Zylinder-Einheit ausgebildet sind, die ebenso wie der Dreh- und Schwenkantrieb 26 durch Druckmitteldruck, insbesondere durch ein hydraulisches Medium, abwechselnd beidseitig zu beaufschlagen sind, um über jeweils einen Exzenterantrieb 37 bzw. 38 mit Exzenterhebeln 39 bzw. 40 und Gelenke 41 bzw. 42 die Auflagevorrichtung 33 oder 34 um deren Längsachse über ein ebenso wie die Auflagevorrichtung 25 über einen gewissen Winkelbereich drehanzutreiben und in der gewünschten Dreh- bzw. Schwenkstellung auch zu arretieren. Auch die Auflagevorrichtungen 33 und 34 besitzen wiederum Kolben-Zylinder-Einheiten, die abwechselnd beidseitig durch Druckmitteldruck, insbesondere hydraulisch von einer geeigneten Druckmittelquelle wie die Auflagevorrichtung 25 zu beaufschlagen sind. In der jeweils gewünschten Höhenstellung können alle Auflagevorrichtungen 25, 33, 34, sehr feinfühlig eingestellt und arretiert werden, was auch für ihren Drehantrieb über die jeweiligen Exzenterantriebe gilt.

Die Auflagevorrichtungen 33 und 34 sind wie die Auflagevorrichtung 25 jeweils an einem Dreh- und Aufnahmeschlitten 54 bzw. 55 angeordnet und über je einen motorischen Antrieb 43 bzw. 44 jeweils linearverstellbar und in der jeweils gewünschten Stellung auch einstellbar. Die motorischen Antriebe 43 und 44 sind ebenso wie der motorische Antrieb 26 als Werkstückpositionierzylinder ausgebildet, wobei den motorischen Antrieben jeweils Kolben zugeordnet sind, die abwechselnd beidseitig durch Druckmitteldruck, insbesondere Hydraulikdruck, zu beaufschlagen sind, um die Schlitten zu verschieben und in der jeweils gewünschten Stellung zu arretieren. Diese Einstellarbeiten sind feinfühlig vornehmbar.

Anhand der Fig. 9 und 10 ist der Aufbau der Auflagevorrichtung 25 mit ihrem motorischen Antrieb 27 nochmals genauer dargestellt und wird anschließend auch genauer beschrieben. Der Aufbau der anderen motorischen Antriebe für die Auflagevorrichtungen 33 und 34 ist entsprechend ausgebildet und funktioniert in der gleichen Art und Weise wie für die Auflagevorrichtung 25 und deren motorischer Antrieb.

Wie insbesondere aus Fig. 10 zu erkennen ist, ist der als Werkstückpositionier- und Drehzylinder ausgebildete motorische Antrieb 27 mit einem Wegmeßsystem 45 versehen über den sich der Verstellweg der Kolbenstange bzw. des Zylinders und dadurch indirekt auch der Verstellwinkel, der in Fig. 10 maximal zu beiden Seiten der Längsachse des Dreh- und Aufnahmeschlittens 28 mit 45° angegeben ist, bestimmen lässt.

Auch der motorische Antrieb 26, der als Werkstückpositionier- und Linearzylinder ausgebildet ist, weist ein derartiges Wegmeßsystem 46 auf, über das sich der Verstellweg des Dreh- und Aufnahmeschlittens 28 messen und bestimmen lässt. Der jeweiligen Auflagevorrichtung, genauer, der als Wagenaufnahme- und Justierzylinder ausgebildeten Kolben-Zylinder-Einheit, ist ein Exzenter 47 zugeordnet, dem der Exzenterhebel 31 zugeordnet ist, der über das Gelenk 30 und den motorischen Antrieb 27 jeweils in Richtung A bzw. B geschwenkt wird, wodurch sich die Verschwenkung des Wagenaufnahme- und Justierzylinders um maximal 45° zu beiden Seiten der Längsachse 48 ergibt. Wie erwähnt, sind die beiden anderen Auflagevorrichtungen 33 und 34 konstruktiv in gleicher Weise ausgebildet, besitzen also die gleichen Exzenterantriebe, Kolben-Zylinder-Einheiten, motorischen Antriebe und Wegmeßsysteme, wie die Wegmeßsysteme 45 und 46.

Wie aus Fig. 4 hervorgeht, ist der Büchsenaufweitvorrichtung eine CNC-Steuerung 49 zugeordnet, der Schaltschränke 50 mit Ventilbatterien 51 zugeordnet sind, die die jeweiligen Steuerelemente und elektronischen Bauteile aufweisen.

Des weiteren sind der Büchsenaufweitvorrichtung bei der dargestellten Ausführungsform zwei in Umfangsrichtung des Büchsenrohlings 3 um 90° Grad versetzte Lasermeßsysteme 52 und 53 zugeordnet, die über elektrische, lediglich angedeutete Leitungen mit den Schaltschränken und damit mit der CNC-Steuerung verbunden sind. Alle motorischen Antriebe, mithin auch die motorischen Antriebe der Auflagevorrichtungen 25, 33, 34, der Meßsysteme und die Lasermeßsysteme 52, 53 und die Antriebe 10 und 11 sind in die CNC-Steuerung einbezogen, so dass sich eine Programmsteuerung des gesamten Bewegungsablaufes einschließlich des Umform- bzw. Schmiedevorganges erzielen lässt. Die Laser sind Scanlaser, die die gesamte Büchsenkontur erfassen können. In der Zeichnung sind nur zwei um 90° zueinander versetzte Scanlaser dargestellt. Weitere Scanlaser zur Lage-, Profil-, Ovalität- und Wanddickenmessung sind nicht dargestellt.

### Beispiel für eine Ausführungsform:

Fertige Schmiedebüchse: Außendurchmesser 3000 bis 8000 Millimeter
Innendurchmesser: 2600 bis 8300 Millimeter
Höhe: 2000 bis 6000 Millimeter
Beladungsgewicht der Umform- bzw. Schmiedevorrichtung 1: 100 bis 800 Tonnen, zum Beispiel 100 bis 400 Tonnen
Umform- bzw. Schmiedegeschwindigkeit der Umformwerkzeuge: z. B. 30 - 150 mm/sek.
Schmiedefrequenz: alle 2 bis 6 Grad
Wiederaufheizungszyklen: ein- bis sechsmal des Büchsenrohlings 3
Antriebsenergie: z. B. etwa 8000 - 20000 kW
Höhe der gesamten Umformmaschine: ca. 16200 Millimeter
In Anspruch genommene Fläche: ca. 25000 x 75000 Millimeter
Gewicht der Maschine für einen 450 Tonnen-Büchsenrohling 3: etwa 3000 Tonnen Antriebsmedium für die Motoren des Schmiedesattels und der Auflagevorrichtung bzw. Verstellzylinder: Wasser-Öl-Emulsion (Hydraulikflüssigkeit)
Zeit für einen Schmiedehub: 2 bis 20 Sekunden

### Beispielsweise Verfahrensweise:

Entnahme eines auf Schmiedetemperatur erhitzten Büchsenrohlings 3 aus Stahl bzw. Stahllegierung mit über 1250 Grad Celsius.

Ablegen des erhitzten Büchsenrohlings 3 auf die wagenartige Beschickungsvorrichtung 1.

Ein Kran setzt den Schmiededorn 5 in den Büchsenrohling 3 ein, worauf der Schmiededorn 5 arretiert wird.

Die Lasermeßsysteme nehmen die Position des Büchsenrohlings 3 auf und korrigieren ihn durch entsprechende Ansteuerung der motorischen Antriebe der Auflagevorrichtungen 25, 33, 34 und/oder des Antriebs der wagenförmigen Beschickungsvorrichtung 2.

Nach einer gewissen Zeit wird die Verriegelung des Schmiededorns 5 entfernt, der Schmiededorn 5 durch einen Kran herausgehoben und der noch nicht vollständig umgeformte Büchsenrohling 3 in einem Ofen wieder auf Schmiedetemperatur erhitzt, während ein zuvor erhitzter Büchsenrohling 3 auf einer bereitgestellten Beschickungsvorrichtung 1 geladen wird. Parallel können mehrere Büchsenaufweitvorrichtungen 1 im Einsatz sein, die mit zahlreichen Öfen zusammenarbeiten.

Der Druck in der Wasser-Öl-Emulsion für den Antrieb des Umformwerkzeuges kann 250 bar bis 650 bar betragen.

### Bezugszeichen

- 1: Büchsenaufweitvorrichtung
- 2: Beschickungsvorrichtung
- 3: Büchsenrohling
- 4: Lochung
- 5: Schmiededorn
- 6: Lager 7 "
- 8: Längskanal
- 9: Schmiedesattel, Umformwerkzeug
- 10: Antriebe 11 "
- 12: Rahmen
- 13: Räder, Radsätze
- 14: Untergestell, rahmenartiges
- 15: Längsachse
- 16: Auflagewand, Auflagekonstruktion
- 17: " ' "
- 18: Stirnseite
- 19: Längsachse
- 20: "
- 21: Auflagewand, Auflagekonstruktion
- 22: "'"
- 23: Schienenführung
- 24: "
- 25: Auflagevorrichtung
- 26: Antrieb, motorischer
- 27: Dreh- oder Schwenkantrieb
- 28: Dreh- und Aufnahmeschlitten
- 29: Exzenterantrieb
- 30: Gelenk
- 31: Exzenterhebel
- 32: Antrieb, motorischer
- 33: Auflagevorrichtung
- 34: "
- 35: Antrieb, motorischer
- 36: "
- 37: Exzenterantrieb
- 38: "
- 39: Exzenterhebel
- 40: "
- 41: Gelenk
- 42: "
- 43: Antrieb, motorischer
- 44: "
- 45: Wegemeßsystem
- 46: "
- 47: Exzenter
- 48: Längsachse
- 49: CNC-Steuerung
- 50: Schaltschrank
- 51: Ventilbatterie
- 52: Lasermeßsystem
- 53: "
- 54: Dreh- und Aufnahmeschlitten
- 55: "

- X: Verfahrrichtung bzw. Verstellrichtung
- Y: "

### Literaturverzeichnis

| | |
|---|---|
| WO | 2009/146715 A1 |
| DE | 31 26 120 A1 |
| DE | 24 20 921 A1 |
| DE | 24 34 587 A1 |
| DE | 24 38 131 A1 |
| EP | 0524815A |

## Patentansprüche

1. Beschickungsvorrichtung für eine Büchsenaufweitvorrichtung für gelochte Büchsenrohlinge (3) aus zum Beispiel Stahl mit einer Temperatur, die der jeweils benötigten Bearbeitungstemperatur, zum Beispiel bei Stahl von mehr als 1000 °C, entspricht, mit einem Beschickungsgewicht im zum Beispiel warmen Zustand von vielen hundert Tonnen, zum Beispiel von 200 bis 800 Tonnen, vorzugsweise 200 bis 600 Tonnen, einem Außendurchmesser des Büchsenrohlings (3) im Ausgangsbeschickungszustand von 2000 Millimetern bis 14000 Millimetern, vorzugsweise 3000 bis 8500 Millimetern, einer Höhe im Ausgangsbeschickungszustand von 1 bis 9 Metern, vorzugsweise 3 bis 6 Metern, wobei die Beschickungsvorrichtung (2) einen seitlich in die Büchsenaufweitvorrichtung (1) einfahrbaren Wagen aufweist, der beabstandete Auflagevorrichtungen (25, 33, 34) zum Aufsetzen des Büchsenrohlings (3) oder der fertig verformten Büchse aufweist, wobei die Auflagevorrichtungen (25, 33, 34) mehrere, vorzugsweise drei beabstandete in vertikaler Richtung in entgegengesetzten Richtungen motorisch hubbewegliche und motorisch drehbewegliche Lagerböcke aufweisen, auf die der Büchsenrohling (3) während des Verformungsvorganges senkrecht ausgerichtet angeordnet ist, **dadurch gekennzeichnet, dass** die Antriebe für die Auflagevorrichtungen (25, 33, 34) und die Beschickungsvorrichtung (2) in eine CNC-Steuerung (49) z.B. programmgesteuert einbezogen sind, in welche im Betrieb auch sämtliche Antriebe des umformwerkzeuges oder der Umformwerkzeuge einbezogen sind, wobei die Anflagevorrichtungen (25,33,34) durch ein Druckmittel, insbesondere durch ein hydraulisches Druckmedium, antreibbare Zylinder und Kolben einer Kolben-Zylinder-Einheit sind, die unabhängig voneinander, aber auch synchron gleichzeitig, CNC-gesteuert, hubbeweglich sind.

2. Beschickungsvorrichtung nach Anspruch 1, **dadurch gekennzeichnet, dass** die hubbeweglichen Auflagevorrichtungen (25, 33, 34) z. B. die Kolben oder die hubbeweglichen Zylinder, auf denen der Büchsenrohling (3) angeordnet ist, durch je einen motorischen Antrieb (27) taktweise rotativ antreibbar sind.

3. Beschickungsvorrichtung nach Anspruch 2, **dadurch gekennzeichnet, dass** die motorischen Antriebe (27) für den Rotativantrieb jeder Auflagevorrichtung (25, 33, 34) durch eine durch ein Druckmedium, insbesondere hydraulisch, abwechselnd in entgegengesetzten Richtungen antreibbaren Kolben-Zylinder-Einheit gebildet sind, die über einen Exzenter (30, 31, 47) die jeweilige Auflagevorrichtung (25, 33, 34) um mindestens einen spitzen Winkel in Umfangsrichtung, vorzugsweise um 90°, in entgegengesetzten Richtungen, antreiben.

4. Beschickungsvorrichtung nach Anspruch 1 oder einem der Ansprüche 2 und 3, **dadurch gekennzeichnet, dass** die Auflagevorrichtungen (25, 33, 34) in den Eckpunkten eines Dreiecks angeordnet sind.

5. Beschickungsvorrichtung nach Anspruch 4, **dadurch gekennzeichnet, dass** eine der hubbeweglichen Auflagevorrichtungen (25) zwischen beabstandeten, leistenartigen und parallel zueinander angeordneten Auflagewänden (16, 17) angeordnet ist, während zwei weitere, ebenfalls in den Eckpunkten des betreffenden Dreiecks angeordnete Auflagevorrichtungen (33, 34) neben leistenförmigen Auflagewänden (21, 22) angeordnet sind, die im Winkel zu den parallel zueinander laufenden Auflagewänden (16, 17) verlaufen.

6. Beschickungsvorrichtung nach Anspruch 1 oder einem der Ansprüche 2 bis 5, **dadurch gekennzeichnet, dass** über die Peripherie des Büchsenrohlings (3) verteilt mindestens zwei Lasermessvorrichtungssysteme (52, 53) angeordnet sind, die mit der CNC-Steuerung (49) elektrisch verbunden sind und die dazu geeignet sind, die vertikale Ausrichtung und die Büchsengeometrie des Büchsenrohlings (3) in Bezug auf die Auflagevorrichtungen (25, 33, 34) zu messen, derart, dass ihre Messwerte zur vertikalen Ausrichtung des Büchsenrohlings (3) auf den Auflagevorrichtungen (25, 33, 34) zur Steuerung der Hubeinstellung der Auflagevorrichtungen (25, 33, 34) in die CNC-Steuerung (49) einbezogen sind.

7. Beschickungsvorrichtung nach Anspruch 1 oder einem der Ansprüche 2 bis 6, **dadurch gekennzeichnet, dass** die Beschickungsvorrichtung (2) mit den motorischen Antrieben für die Auflagevorrichtungen (25, 33, 34) auf Rädern oder Rollen (13), vorzugsweise zwangsgeführt, insbesondere auf Schienen, fahrbar angeordnet ist.

8. Beschickungsvorrichtung nach Anspruch 6, **dadurch gekennzeichnet, dass** die Lasermessvorrichtungssysteme (52, 53) um einen spitzen Winkel, vorzugsweise um einen Winkel von 90° über den Umfang des Büchsenrohlings (3) verteilt angeordnet sind, um in vertikaler Richtung Messwerte am Büchsenrohling aufzunehmen und an die CNC-Steuerung (49) weiterzuleiten.

9. Beschickungsvorüchtung nach Anspruch 1 oder einem der Ansprüche 2 bis 8, **dadurch gekennzeichnet, dass** die Mittelpunkte der Auflagevorrichtungen (25, 33, 34) in den Eckpunkten eines gleichschenkligen Dreiecks angeordnet sind.

10. Beschickungsvorrichtung nach Anspruch 1 oder einem der Ansprüche 2 bis 9, **dadurch gekennzeichnet, dass** die Mittelpunkte der Auflagevorrichtungen bzw. deren Hubzylinder oder Kolbenstangen (25, 33, 34) in den Eckpunkten eines gleichseitigen Dreiecks angeordnet sind.

11. Beschickungsvorrichtung nach Anspruch 1 oder einem der Ansprüche 2 bis 10, **dadurch gekennzeichnet, dass** die Auflagevorrichtungen bzw. deren Hubzylinder (25, 33, 34) dazu geeignet sind, entsprechend dem Durchmesserwachstum des Büchsenrohlings (3) während des Umformvorgangs automatisch ihre horizontale Position anzupassen.

12. Beschickungsvorrichtung nach Anspruch 1 oder einem der Ansprüche 2 bis 11, **dadurch gekennzeichnet, dass** die Auflagepunkte bzw. Auflageflächen der drei Auflagevorrichtungen (25, 33, 34) ein translatorisches Hubbalkensystem bilden und als solches arbeiten und dass der Hub jeder einzelnen Auflagevorrichtung (25, 33, 34) stufenlos vorwählbar, insbesondere in die CNC-Steuerung (49) einbezogen ist.

13. Beschickungsvorrichtung nach Anspruch 1 oder einem der Ansprüche 2 bis 12, **dadurch gekennzeichnet, dass** die Auflagepunkte bzw. Auflageflächen der Auflagevorrichtungen (25, 33, 34) beim Schmieden horizontal frei beweglich sind und dazu geeignet sind, nach dem Schmiedehub den Büchsenrohling (3) automatisch in die für den nächsten Schmiedegang vorgesehene richtige Position CNC-gesteuert zurückzuführen.

14. Beschickungsvorrichtung nach Anspruch 1 oder einem der Ansprüche 2 bis 13, **dadurch gekennzeichnet, dass** durch das Ausnivellieren der Hubzylinder der Auflagevorrichtungen (25, 33, 34) das Stirnflächenprofil des Büchsenrohlings (3) messbar und **dadurch** erfassbar und an die CNC-Steuerung (49) als Steuerungssignal für die Antriebe der Auflagevorrichtung (25, 33, 34) weitergebbar ist.

15. Verfahren zum Schmieden von gelochten Büchsenrohlingen unter Verwendung einer Beschickungsvorrichtung nach einem des Ansprüchs 1 bis 14.

## Claims

1. Charging device for a bush expanding apparatus for punched bush blanks (3) made of, for example, steel at a temperature corresponding to the respectively required processing temperature, for example, of more than 1000 °C in the case of steel, having a charging weight in the warm state, for example, of many hundreds of tonnes, for example, 200 to 800 tonnes, preferably 200 to 600 tonnes, having an outside diameter of the bush blank (3) in the initial charging state of 2000 millimetres to 14000 millimetres, preferably 3000 to 8500 millimetres, having a height in the initial charging state of 1 to 9 metres, preferably 3 to 6 metres, where the charging device (2) incorporates a trolley which can be moved laterally into the bush expanding apparatus (1) and which incorporates supporting means (25, 33, 34) set a distance apart for mounting the bush blank (3) or the finish-formed bush, where the supporting means (25, 33, 34) incorporate a plurality of, and preferably three, bearing blocks set a distance apart in opposite directions in a vertical direction and able to be moved vertically and turned by means of a motor and onto which the bush blank (3) during the forming operation is disposed in vertical alignment, **characterised in that** the drives for the supporting means (25, 33, 34) and the charging device (2) are during operation incorporated in a CNC system (49) by e.g. a program control in which in operation also all drives of the re-forming tool or re-forming tools are incorporated, where the supporting means (25, 33, 34) are the cylinders and pistons of a piston-cylinder unit which are drivable by a hydraulic pressure medium and which can be moved vertically independently of each other but also at the same time synchronously under CNC.

2. Charging device in accordance with claim 1, **characterised in that** the vertically movable supporting means (25, 33, 34) e.g. the pistons or the vertically movable cylinders on which the bush blank (3) is disposed can respectively be rotationally driven cyclically by a motor drive (27).

3. Charging device in accordance with claim 2, **characterised in that** the motor drives (27) for the rotational drive of each supporting means (25, 33, 34) are formed by a piston-cylinder unit which can be driven alternately in opposite directions by a pressure medium, particularly hydraulically, and which via an eccentric (30, 31, 47) drives the respective supporting means (25, 33, 34) through at least an acute angle in a peripheral direction, preferably through 90°, in opposite directions.

4. Charging device in accordance with claim 1 or any one of claims 2 and 3, **characterised in that** the supporting means (25, 33, 34) are disposed in the corner points of a triangle.

5. Charging device in accordance with claim 4, **characterised in that** one of the vertically movable supporting means (25) is disposed between striplike supporting walls (16, 17) set a distance apart and disposed parallel to each other, while a further two supporting means (33, 34) likewise disposed in the corner points of the said triangle are disposed next to striplike supporting walls (21, 22) which are set at an angle to the supporting walls (16, 17) disposed parallel to each other.

6. Charging device in accordance with claim 1 or any one of claims 2 to 5, **characterised in that** two or more laser measuring device systems (52, 53) which are connected electrically to the CNC system (49) and which can measure the vertical alignment and geometry of the bush blank (3) in relation to the supporting means (25, 33, 34) is or are distributed around the periphery of the bush blank (3) in such a way that their measurement values for the vertical alignment of the bush blank (3) on the supporting means (25, 33, 34) are for control of the adjustment of the vertical movement of the supporting means (25, 33, 34) incorporated in the CNC (49).

7. Charging device in accordance with claim 1 or any one of claims 2 to 6, **characterised in that** the charging device (2) with the motor drives for the supporting means (25, 33, 34) is movably disposed on wheels or rollers (13) preferably so as to be positively guided, particularly by rails.

8. Charging device in accordance with claim 6, **characterised in that** the laser measuring devices (52, 53) are distributed around the periphery of the bush blank (3) at acute angles, preferably at an angle of 90°, in order to be able to take measurements in a vertical direction and relay them to the CNC system (49).

9. Charging device in accordance with claim 1 or any one of claims 2 to 8, **characterised in that** the centre points of the supporting means (25, 33, 34) are disposed in the corner points of an isosceles triangle.

10. Charging device in accordance with claim 1 or any one of claims 2 to 9, **characterised in that** the centre points of the supporting means or lifting cylinders or piston rods (25, 33, 34) thereof are disposed in the corner points of an equilateral triangle.

11. Charging device in accordance with claim 1 or any one of claims 2 to 10, **characterised in that** the supporting means or lifting cylinders (25, 33, 34) thereof can during the re-forming process automatically adjust their horizontal position according to the increase in the diameter of the bush blank (3)..

12. Charging device in accordance with claim 1 or any one of claims 2 to 11, **characterised in that** the supporting points or supporting surfaces of the three supporting means (25, 33, 34) form a translational walking beam system and operate as such and that the stroke of each individual supporting means (25, 33, 34) is steplessly preselectable, preferably incorporated in the CNC system (49).

13. Charging device in accordance with claim 1 or any one of claims 2 to 12, **characterised in that** the supporting points or supporting surfaces of the three supporting means (25, 33, 34) can be freely moved horizontally during forging and after the forging stroke can automatically under CNC guide the bush blank (3) back into the correct position provided for the next forging cycle.

14. Charging device in accordance with claim 1 or any one of claims 2 to 13, **characterised in that** because of the levelling of the lifting cylinders of the supporting means (25, 33, 34) the front face profile of the bush blank (3) can be measured and therefore registered and relayed to the CNC system (49) as a control signal for the drives of the supporting means (25, 33, 34).

15. Method for forging punched bush blanks using a charging device in accordance with any one of claims 1 to 14.

## Revendications

1. Dispositif de chargement pour un dispositif d'évasement de douilles, pour ébauches (3) de douilles perforées, en acier par exemple, à un température correspondant à celle respectivement nécessaire pour l'usinage, par exemple à plus de 1 000 °C pour l'acier, avec un poids au chargement par exemple à l'état chaud de plusieurs centaines de tonnes, par exemple compris entre 200 et 800 tonnes, de préférence entre 200 et 600 tonnes, avec un diamètre extérieur de l'ébauche (3) de douille, à l'état de départ du chargement, compris entre 2 000 et 14 000 mm, de préférence entre 3 000 et 8 500 millimètres, avec une hauteur à l'état du chargement de départ comprise entre 1 et 9 mètres, de préférence entre 3 et 6 mètres, sachant que le dispositif de chargement (2) présente latéralement un chariot pouvant pénétrer dans le dispositif (1) d'évasement de douille, lequel chariot présente des dispositifs d'appui (25, 33, 34) espacés sur lesquels déposer l'ébauche (3) de douille ou la douille finie de déformer, sachant que les dispositifs d'appui (25, 33, 34) présentent plusieurs supports de palier, de préférence trois espacés, déplaçables verticalement de façon motorisée en directions opposées et pouvant tourner de façon motorisée, sur lesquels l'ébauche (3) de douille est agencée orientée à la verticale pendant l'opération de déformation, **caractérisé en ce que** les entraînements des dispositifs d'appui (25, 33, 34) et le dispositif de chargement (2) participent pilotés par exemple par un programme dans une commande CNC (49), dans laquelle en service sont impliqués aussi tous les entraînements de l'outil de formage ou des outils de formage, sachant que les dispositifs d'appui (25, 33, 34) constituent - du fait d'un moyen d'exercice de pression, en particulier du fait d'un fluide sous pression hydraulique - les vérins et pistons entraînables d'une unité piston-vérin, qui sont pilotés par commande CNC indépendamment les uns des autres, mais aussi simultanément en synchronisme pour décrire une course.

2. Dispositif de chargement selon la revendication 1, **caractérisé en ce que** les dispositifs d'appui (25, 33, 34) pouvant décrire une course, par exemple les pistons ou les vérins pouvant décrire une course sur lesquels l'ébauche (3) de douille est agencée, peuvent être entraînés cycliquement en rotation chacun par un entraînement motorisé (27).

3. Dispositif de chargement selon la revendication 2, **caractérisé en ce que** les entraînements motorisés (27) permettant l'entraînement rotatif de chaque dispositif d'appui (25, 33, 34) sont formés par une unité à piston et vérin actionnable alternativement dans des directions opposées sous l'action d'un fluide sous pression, hydraulique en particulier, entraînements qui via un excentrique (30, 31, 47) font tourner le dispositif d'appui respectif (25, 33, 34) selon au moins un angle aigu dans le sens circonférentiel, de préférence à 90°, dans des directions opposées.

4. Dispositif de chargement selon la revendication 1 ou l'une des revendications 2 et 3, **caractérisé en ce que** les dispositif d'appui (25, 33, 34) sont agencés aux sommets d'un triangle.

5. Dispositif de chargement selon la revendication 4, **caractérisé en ce que** l'un des dispositifs d'appui (25) pouvant décrire une course est agencé entre des parois d'appui (16, 17) en forme de bandeau agencées distantes l'une de l'autre et parallèles, tandis que deux autres dispositifs d'appui (33, 34) également agencés aux sommets du triangle concerné sont agencés à côtés de parois d'appui (21, 22) en forme de bandeaux et dont le tracé forme un angle par rapport aux parois d'appui (16, 17) présentant un tracé réciproquement parallèle.

6. Dispositif de chargement selon la revendication 1 ou l'une des revendications 2 à 5, **caractérisé en ce qu'**au moins deux systèmes métrologiques (52, 53) à dispositif laser ont été répartis sur la périphérie de l'ébauche (3) de douille, systèmes qui sont électriquement reliés à la commande CNC (49) et aptes à mesurer l'orientation verticale et la géométrie de douille de l'ébauche (3) de façon référée aux dispositifs d'appui (25, 33, 34) de sorte que leurs valeurs de mesure, référées à l'orientation verticale de l'ébauche (3) de douille sur les dispositifs d'appui (25, 33, 34) et servant à piloter le réglage de course des dispositifs d'appui (25, 33, 34) sont intégrées dans la commande CNC (49).

7. Dispositif de chargement selon la revendication 1 ou l'une des revendications 2 à 6, **caractérisé en ce que** le dispositif de chargement (2) et ses entraînements motorisés destinés aux dispositifs d'appui (25, 33, 34) sont agencés mobiles sur des roues ou des rouleaux (13), de préférence avec guidage forcé, notamment sur des rails.

8. Dispositif de chargement selon la revendication 6, **caractérisé en ce que** les systèmes à dispositif laser (52, 53) sont agencés répartis selon un angle aigu sur la circonférence de l'ébauche (3) de douille, de préférence selon un angle de 90°, afin de pouvoir capter en direction verticale des valeurs mesurées sur l'ébauche de douille, et de les communiquer à la commande CNC (49).

9. Dispositif de chargement selon la revendication 1 ou l'une des revendications 2 à 8, **caractérisé en ce que** les points médians des dispositifs d'appui (25, 33, 34) sont agencés aux sommets d'un triangle isocèle.

10. Dispositif de chargement selon la revendication 1 ou l'une des revendications 2 à 9, **caractérisé en ce que** les points médians des dispositifs d'appui et de leurs vérins de levage ou tiges de piston (25, 33, 34) sont agencés aux sommets d'un triangle équilatéral.

11. Dispositif de chargement selon la revendication 1 ou l'une des revendications 2 à 10, **caractérisé en ce que** les dispositifs d'appui et leurs vérins de levage (25, 33, 34) sont capables, pendant l'opération de formage, de modifier automatiquement leur position horizontale au fur et à mesure que le diamètre de l'ébauche (3) de douille augmente.

12. Dispositif de chargement selon la revendication 1 ou l'une des revendications 2 à 11, **caractérisé en ce que** les points d'appui et/ou surfaces d'appui des trois dispositifs d'appui (25, 33, 34) forment un système de translation à barre décrivant une course et travaillent comme tels, et **en ce que** la course de chaque dispositif d'appui (25, 33, 34) est présélectionnable en continu, en particulier qu'elle est intégrée dans la commande CNC (49).

13. Dispositif de chargement selon la revendication 1 ou l'une des revendications 2 à 12, **caractérisé en ce que** les points d'appui et/ou les surfaces d'appui des dispositifs d'appui (25, 33, 34) sont librement mobiles au plan horizontal pendant le forgeage et sont en mesure, par pilotage CNC, de ramener automatiquement l'ébauche (3) de douille après la course de forgeage dans la position correcte prévue pour la séquence de forgeage suivante.

14. Dispositif de chargement selon la revendication 1 ou l'une des revendications 2 à 13, **caractérisé en ce que** du fait du nivellement des vérins équipant les dispositifs d'appui (25, 33, 34), il est possible de mesurer donc de saisir le profil de la surface frontale de l'ébauche (3) de douille, donc de le saisir et de le communiquer à la commande CNC (49) sous forme d'un signal de commande destiné aux entraînements du dispositif d'appui (25, 33, 34).

15. Procédé servant à forger des ébauches de douilles perforées en utilisant un dispositif de chargement selon l'une des revendications 1 à 14.
